# FASCICULE DE BREVET EUROPEEN

(11) **EP 0 001 258 B1**
(45) Date de publication et mention de la délivrance du brevet: **14.04.1982**
(21) Numéro de dépôt: 78100884.2
(22) Date de dépôt: 14.09.1978
(51) Int. Cl.: A47K 3/022

(54) **Baignoire perfectionnée**
Verbesserte Badewanne
Improved bathtub

(30) Priorité: 15.09.1977 FR 7727947
(43) Date de publication de la demande: 04.04.1979
(73) Titulaire: Touze, Pierre, F-92150 Suresnes (FR); MONOPLAST, F-40140 Soustons (FR)
(72) Inventeur: Touze, Pierre, F-92150 Suresnes (FR)
(74) Mandataire: Casalonga, Alain

## Description

La présente invention se rapporte à une baignoire destinée plus particulièrement à l'usage de personnes agées ou handicapées.

L'utilisation des baignoires classiques pose des difficultés à des personnes agées ou handicapées en ce sens qu'il est difficile pour de telles personnes de pénétrer dans la baignoire et d'en sortie par leurs propres moyens. En effet, si la baignoire est en saillie au-dessus du sol, il est nécessaire d'enjamber la bord de la baignoire; si la baignoire est encastrée dans le sol, il est nécessaire de se baisser ou de se redresser pour surmonter la différence de niveau entre le sol et la fond de la baignoire.

Dans les deux cas, cela implique des mouvements d'amplitude relativement importante que les personnes agées ou handicapées ne sont souvent pas à même d'effectuer, tout au moins sans l'aide d'une autre personne.

On a déjà proposé de munir une baignoire d'une porte pivotant autour d'un axe sensiblement vertical pour faciliter l'accès à l'intérieur de cette baignoire.

Par ailleurs, il a déjà été proposé (brevet US n° 3 371 354) de munir une telle baignoire ouvrante d'un dispositif de sécurité du type à flotteur, empêchant l'ouverture de la porte tant que la baignoire contient de l'eau.

Dans la baignoire ouvrante suivant le brevet US 3371 354, une plage collectrice d'eau équipée d'une bonde d'écoulement et entourée d'un rebord est prévue devant la porte d'accès de la baignoire. En effet, il peut arriver sur cette baignoire connue que l'occupant de la baignoire, après avoir fermé la bonde de vidange de la baignoire, laisse couler de l'eau dans cette dernière alors qu'il n'a pas fermé la porte d'accès ou n'a fermé cette porte que de façon incomplète. L'eau s'écoulant ainsi de la baignoire est récupérée par la plage collectrice.

Cette plage collectrice double cependant l'encombrement de la baignoire, augmente considérablement le prix de revient de cette dernière et complique également l'installation de la baignoire dans la mesure où les tuyaux d'écoulement des bondes de la baignoire et de la plage collectrice et le syphon de ces tuyaux doivent être encastrés dans le plancher.

Une autre baignoire connue à porte d'accès (brevet US 2 991 482) comprend une chemise chauffante et un dispositif combiné commandant à la fois la fermeture de la porte, L'écoulement de l'eau contenue dans la chemise chauffante et dans l'espace intérieur de la baignoire et la condamnation de la porte par flotteur tant que la baignoire contient de l'eau. Sur cette baignoire connue, le seuil de porte est surélevé par rapport à la bonde de vidange de la baignoire. Cependant, ce seuil surélevé n'empêche pas avec certitude, dans le cas où l'occupant de la baignoire laisse couler de l'eau dans cette dernière alors que la porte n'est pas fermée ou n'est pas complètement fermée, que cette eau s'échappe de la baignoire par la porte. En effet, l'eau ne peut s'écouler de la baignoire par la bonde que dans une position bien déterminée du dispositif combiné de commande, tandis que dans toutes les autres positions, l'écoulement de l'eau par la bonde est impossible de sorte que l'eau introduite alors dans la baignoire par la robinetterie de remplissage s'accumule au fond de la baignoire et s'écoule par l'ouverture de la baignoire dès que son niveau atteint le bord inférieur de cette ouverture.

La présente invention a pour objet une baignoire ouvrante qui se distingue des baignoires connues de ce type par sa structure simple, son faible encombrement, son prix de revient réduit, son accès aisé et sa sécurité de fonctionnement accrue.

L'invention a donc pour objet une baignoire ouvrante, en particulier à usage de personnes agées ou handicapées, formée d'une partie fixe et d'une partie mobile susceptible de pivoter par rapport à la partie fixe autour d'un axe d'articulation sensiblement vertical situé sur un côté longitudinal de la baignoire, ladite baignoire comprenant un dispositif de sécurité de fermeture empêchant l'ouverture de la baignoire tant que cette dernière contient de l'eau. Suivant l'invention, la baignoire est divisée en deux parties dans un plan transversal à la longueur de la baignoire, passant par la partie la plus profonde de la baignoire, les deux parties de la baignoire assurant en position de fermeture, au droit du plan transversal de division, une surface intérieure continue de la baignoire, et cette dernière comprend, en outre, un dispositif de sécurité de remplissage empêchant le remplissage de la baignoire tant que cette dernière n'est pas complètement fermée.

Suivant un mode de réalisation de l'invention, le dispositif de sécurité de remplissage comprend un palpeur actionné à la fermeture complète de la baignoire pour libérer l'arrivée de l'eau à une robinetterie de remplissage de la baignoire. Ce palpeur empêche donc, tant que la baignoire n'est pas complètement fermée, toute arrivée d'eau à la robinetterie de remplissage.

Ledit palpeur est constitué par un poussoir faisant sailie, sous l'action d'un ressort, sur la surface de contact de l'une des deux parties de la baignoire avec l'autre. Ce poussoir agit sur une robinetterie d'arrêt montée en amont de la robinetterie de remplissage de la baignoire et commandant l'arrivée d'eau froide et d'eau chaude à cette robinetterie de remplissage.

De préférence, ledit poussoir est monté au voisinage du côté de la baignoire opposé à l'axe d'articulation.

Le dispositif de sécurité de fermeture de la baignoire comprend des moyens commandés par un flotteur actionné en fonction du niveau de l'eau dans la baignoire, lesdits moyens bloquant le dispositif de fermeture de la baignoire en position fermée tant que la baignoire contient de l'eau. Lesdits moyens comprennent deux pattes horizontales, espacées verticalement, solidaires de l'une des deux parties de la baignoire, avec deux trous alignés, l'un dans chacune desdites pattes. Lesdits moyens comprennent, en outre, une patte horizontale reliée au dispositif de fermeture de la baignoire de manière à être mobile dans un plan horizontal entre lesdites deux pattes solidaires de l'une des parties de la baignoire, ladite patte mobile comportant ègalement un trou. Enfin, lesdits moyens comprennent une tige verticale solidaire d'un flotteur et traversant les trous alignés desdites trois pattes lorsque le dispositif de fermeture de la baignoire est en position fermée et lorsque le flotteur est soulevé par la montée du niveau d'eau dans la baignoire.

Ledit flotteur se trouve dans une cuve verticale communiquant avec l'intérieur de la baignoire suivant le principe des vases communicant.

Le dispositif de fermeture de la baignoire comprend avantageusement au moins un loquet de type à genouillère dont la manette de manoeuvre pivote autour d'un axe vertical. Ladite patte mobile est alors solidaire de cette manette de manoeuvre.

De préférence, les loquets du type à genouillère sont au moins au nombre de deux et leurs manettes de manoeuvre sont reliées entre elles par une barre verticale. Ladite patte est alors formée avantageusement par l'extrémité supérieure coudée de cette barre et la poignée de manoeuvre est reliée à cette barre.

En se référant au dessin schématique annexé on va décrire ci-après plus en détail un exemple de réalisation illustratif et non limitatif d'une baignoire conforme à l'invention; sur ce dessin:
la figure 1 est une vue en plan d'une baignoire suivant l'invention à l'état fermé;
la figure 2 est une vue en plan de la baignoire de la figure 1, à l'état ouvert;
la figure 3 est une vue en élévation latérale de la baignoire de la figure 1;
la figure 4 est une coupe partielle, à plus grande échelle, suivant IV-IV de la figure 3.

La baignoire ouvrante illustrée par le dessin est une baignoire-siège ou baignoire-sabot dont le corps 1 de forme classique est divisé en deux parties 2, 3. Le plan de division est vertical et transversal à la longueur de la baignoire et passe par la partie plus profonde du corps de baignoire 1 (voir figure 3). La partie mobile 3 est reliée à la partie fixe 2 par un axe d'articulation 4 vertical situé sur un côte du corps de bia- gnoire 1. Un dispositif de fermeture 5 décrit plus en détail par la suite est prévu sur le côté opposé du corps de baignoire 1. L'étanchéité du corps de baignoire 1 à l'état fermé est assurée par un joint 6, par exemple en caoutchouc alvéolaire, comprimé lors de la fermeture du corps de baignoire 1 à l'aide du dispositif 5. Le joint 6 est fixé, par exemple par collage, sur un renforcement 7 prévu sur la partie 2 du corps de la baignoire 1, sur les côtés et le dessous. La partie 3 comporte un renforcement 8 correspondant. Ces renforcements sont destinés à procurer aux deux parties 2 et 3 une surface de contact suffisamment large et sont constitués, dans l'exemple représenté, par des cadres en bois.

On reconnait que le remplissage de la baignoire s'effectue à l'aide d'une robinetterie mélangeuse 9 classique du type mural et que la partie 2 du corps de baignoire 1 est équipée d'une bonde de vidange 10 avec trop-plein 11. La partie 3 comporte une bonde supplémentaire 12 dont la fonction sera décrite ci-après.

La partie fixe 2 du corps de baignoire 1 repose sur le sol par son renforcement 7 et des pieds 13, tandis que la partie mobile 3 dont le renforcement 8 ne descend pas jusqu'au sol comporte une roulette 14 compensant le porte- à-faux lors du pivotement de la partie 3.

Comme le montre en particulier la figure 3, le dispositif de fermeture 5 de la baignoire est constitué par deux loquets superposés du type à genouillère dont les parties dormantes 15 sont fixées sur le renforcement 7 de la partie fixe 2 du corps de la baignoire et dont les manettes de manoeuvre 16 sont reliées au renforcement 8 de la partie mobile 3 de manière à pouvoir pivoter autour d'un axe vertical. Pour faciliter la manoeuvre des deux loquets, leurs manettes de manoeuvre 16 sont reliées entre elles par une barre verticale 17 comportant une poignée de manoeuvre 18 à sa partie supérieure.

Afin d'empêcher le remplissage de la baignoire tant que cette dernière n'est pas complètement fermée, il est prévu, comme représenté sur la figure 2, un poussoir 19 faisant saillie, sous l'action d'un ressort, sur le renforcement 7 de la partie fixe 2, en direction du renforcement 8 de la partie mobile 3. Ce poussoir 19 agit sur une robinetterie d'arrêt 21 double, montée en amont de la robinetterie de remplissage 9 et fixée au renforcement 7. La robinetterie d'arrêt 21 comporte deux clapets couplés l'un pour commander l'arrivée d'eau chaude et l'autre pour commander l'arrivée d'eau froide à la robinetterie 9. Tant que le baignoire n'est pas complètement fermée, le poussoir 19 fait saillie sur le renforcement 7 et les deux clapets couplés de la robinetterie 21 sont fermés, de sorte qu'il n'est pas possible de faire couler de l'eau par la robinetterie 9. Ce n'est que lorsque le baignoire est complètement fermée, c'est-à-dire lorsque la partie mobile 3 est pressée contre la partie fixe 2 sous l'effet de serrage des loquets du dispositif de fermeture 5, le joint 6 étant comprimé, que le poussoir 19 appuyé contre le renforcement 8 de la partie mobile 3 se trouve repoussé, à l'encontre de la force de son ressort, dans le renforcement 7 de la partie fixe 2 et ouvre ainsi les deux clapets couplés de la robinetterie d'arrêt 21. Cette dernière libère ainsi l'arrivée de l'eau froide et de l'eau chaude à la robinetterie de remplissage 9.

Pour améliorer la sensibilité du poussoir 19, c'est-à-dire assurer avec certitude que ce dernier n'ouvre la robinetterie d'arrêt 21 que lorsque la baignoire est complètement fermée, il est avantageux de placer la poussoir 19 sur le côté de la baignoire opposée à l'axe d'articulation 4.

Afin d'empêcher que la baignoire ne puisse être ouverte tant qu'elle contient de l'eau, il est prévu un dispositif de sécurité coopérant avec le dispositif de fermeture 5. Ce dispositif de sécurité visible en particulier sur la figure 4 comprend un flotteur 22 se trouvant dans une cuve verticale 23 placée latéralement à côté de la partie mobile 3 du corps de baignoire 1. L'extrémité inférieure ouverte de la cuve 23 communique avec la bonde supplémentaire 12 par un conduit 24 passant en dessous du fond de la partie mobile 3. Ainsi, l'eau contenue dans la baignoire passe, suivant le principe des vases communicants, par la conduite 24 dans la cuve 23 et soulève le flotteur 22. Ce dernier est surmonté d'une tige verticale 25 qui coulisse librement dans un tube de guidage vertical 26 prolongeant la cuve 23 vers le haut. La cuve 23 avec son tube de guidage 26 est fixée au renforcement 8 de la partie mobile 3, de telle manière que le tube 26, et donc également la tige 25 qu'il contient, se trouve à faible distance du renforcement 8. Ce dernier porte, à proximité au-dessus de l'extrémité supérieure de tube de guidage 26, deux tronçons de cornière 27 dont les ailes saillantes sont horizontales et sont espacées verticalement. L'aile saillante de chaque cornière 27 est percée d'un trou d'un diamètre supérieur au diamètre de la tige 25. Les trous des deux tronçons de cornière 27 sont alignés avec l'axe de la tige 25.

La barre verticale 17 reliant entre elles les manettes de manoeuvre 16 des deux loquets du dispositif de fermeture 5 de la baignoire est coudée à angle droit à son extrémité supérieure pour former une patte horizontale 29 percée d'un trou 30 d'un diamètre supérieur au diamètre de la tige 25. La position de l'axe de pivotement de la barre 17 par rapport à l'axe de la tige 25 et par rapport à l'axe du trou 30 sont choisies de manière qu'en position fermée du dispositif de fermeture 5, l'axe du trou 30 de la patte 29 se trouvant alors située entre les ailes saillantes des tronçons de cornière 27 soit aligné avec l'axe de la tige 25.

Ainsi, dès que la baignoire fermée commence à être remplie d'eau, le flotteur 22 est soulevé de manière que la tige 25 traverse à la fois les trous 28 des ailes saillantes des tronçons de cornière 27 et le trou 30 de la patte 29, de sorte que cette dernière se trouve verrouillée en position et que, par conséquent, les loquets de fermeture ne puissent pas être ouverts par une manoeuvre intempestive de la poignée 18. La hauteur du flotteur 22 et de la tige 25 est choisie de telle manière que la patte 29 reste verrouillée par la tige 25 jusqu'à la vidange complète de la baignoire.

Il va de soi que de nombreuses modifications et variantes peuvent être apportées à la baignoire telle que décrite ci-dessus et représentée sur le dessin annexé sans pour autant sortir du cadre de la présente invention. Ainsi, la baignoire pourrait être également du type à fond plat, bien qu'une baignoire-siège ou baignoire-sabot convienne mieux pour des personnes âgées ou handicapées.

Le plan de division du corps de baignoire pourrait être ègalement situé plus près d'une extrémité de la baignoire, ce qui permettrait de réduire le profondeur du décrochement nécessaire dans le mur 20 afin de permettre le pivotement de la partie mobile.

Les renforcements prévus de part et d'autre du plan de division sur les deux parties du corps de baignoire pourraient être constitués par des rebords faisant partie intégrante des deux parties du corps de baignoire au lieu d'être constitué par des cadres rapportés en bois. Dans ce cas des trous ronds pourraient être prévus sur le rebord d'une des parties de la baignoire, de préférence de la partie mobile, le joint d'étanchéité en caoutchouc moulé comportant un nombre correspondant de tétons venant s'engager élastiquement par légère pression dans ces trous.

Enfin, au lieu d'être formé de deux loquets du type à genouillère, le dispositif de fermeture de la baignoire pourrait comprendre des éléments différents à condition que ces derniers assurent le serrage nécessaire pour la compression du joint d'étanchéité.

La baignoire qui est représentée à l'état nu sur le dessin, mais peut être garnie de façon usuelle d'un tablier sur les côtés apparents, peut être fabriquée en n'importe quelle matière usuelle pour baignoire, par exemple en fonte, en tôle, en matière plastique, bien qu'il soit avantageux de choisir une matière légère pour faciliter le pivotement de la partie mobile et éviter des efforts trop importants au niveau de l'axe d'articulation de cette dernière.

## Revendications

1. Baignoire (1) ouvrante, en particulier à usage de personnes agées ou handicapées, formée d'une partie fixe (2) et d'une partie mobile (3) susceptible de pivoter par rapport à la partie fixe autour d'un axe d'articulation (4) sensiblement vertical situé sur un côté longitudinal de la baignoire, ladite baignoire comprenant un dispositif de sécurité de fermeture empêchant l'ouverture de la baignoire tant que cette dernière contient de l'eau, caractérisée par le fait que la baignoire (1) est divisée en deux parties (2, 3) dans un plan transversal à la longueur de la baignoire, passant par la partie la plus profonde de la baignoire, les deux parties (2, 3) assurant en position de fermeture, au droit du plan transversal de division, une surface intérieure continue de la baignoire et que cette dernière comprend, en outre, un dispositif de sécurité de remplissage empêchant le remplissage de la baignoire tant que cette dernière n'est pas complètement fermée.

2. Baignoire suivant la revendication 1, caractérisée par le fait que le dispositif de sécurité de remplissage comprend un palpeur (19) actionné à la fermeture complète de la baignoire pour libérer l'arrivée de l'eau à une robinetterie de remplissage (9) de la baignoire.

3. Baignoire suivant la revendication 2, caractérisée par le fait que ledit palpeur (19) est un poussoir faisant saillie, sous l'action d'un ressort, sur la surface de contact de l'une des deux parties de la baignoire avec l'autre, ledit poussoir agissant sur une robinetterie d'arrêt (21 ) montée en amont de la robinetterie de remplissage (9) de la baignoire.

4. Baignoire suivant la revendication 2 ou 3, caractérisée par le fait que ledit poussoir est situé au voisinage du côté de la baignoire opposé à l'axe d'articulation (4).

5. Baignoire suivant l'une quelconque de revendications précédentes, dans laquelle le dispositif de sécurité de fermeture comprend des moyens commandés par un flotteur actionné en fonction du niveau de l'eau dans la baignoire, lesdits moyens bloquant le dispositif de fermeture de la baignoire en position fermée tant que la baignoire contient de l'eau, caractérisée par le fait que lesdits moyens comprennent deux pattes horizontales (27), espacées verticalement, solidaires de l'une (3) des deux parties de la baignoire, avec deux trous alignés (28), l'un dans chacune desdites pattes, une patte horizontale (29) reliée au dispositif de fermeture (5) de la baignoire de manière à être mobile dans un plan horizontal entre lesdites deux pattes solidaires de l'une des parties de la baignoire, ladite patte mobile comportant également un trou (30), et une tige verticale (25) solidaire d'un flotteur (22) et traversant les trous alignés (28, 30) desdites trois pattes (27, 29) lorsque le dispositif de fermeture de la baignoire est en position fermée et lorsque le flotteur (22) est soulevé par la montée du niveau d'eau dans la baignoire.

6. Baignoire suivant la revendication 5, caractérisée par le fait que ledit flotteur (22) se trouve dans une cuve verticale (23) communiquant avec l'intérieur de la baignoire suivant le principe des vases communicants.

7. Baignoire suivant l'une quelconque des revendications précédentes, caractérisée par le fait que le dispositif de fermeture (5) de la baignoire comprend au moins un loquet (15, 16) du type à genouillère dont la manette de manoeuvre (16) pivote autour d'un axe vertical et que ladite patte mobile (29) est solidaire de ladite manette de manoeuvre.

8. Baignoire suivant le revendication 7, caractérisée par le fait que les manettes de manoeuvre (16) des loquets du type à genouillère sont reliées entre elles par une barre verticale (17) et que ladite patte (29) est formée par l'extrémité supérieure coudée de ladite barre à laquelle est fixée une poignée de manoeuvre (18).

## Claims

1. An opening bath (1), for use in particular by elderly or handicapped people, comprising a fixed part (2) and a movable part (3) capable of swivelling with respect to the fixed part round a substantially vertical hinge pin (4) located on one longitudinal side of the bath, the said bath comprising a closure safety device preventing the bath from opening as long as it contains water, characterized in that the bath (1) is divided into two sections (2, 3) along a plane transverse to the length of the bath and passing through the deepest part of the bath, the two sections (2, 3) providing in the closed position, at the transverse dividing plane, a continuous internal surface to the bath, and in that this latter also comprises a filling safety device preventing the bath from filling as long as it has not been completely closed.

2. The bath according to claim 1, characterized in that the filling safety device comprises a feeler (19) actuated when the bath has completely closed to release the water feed to a bath filling valve (9).

3. The bath according to claim 2, characterized in that the said feeler (19) in a plunger protruding, under the action of a spring, above the contact surface of one of the two bath sections with the other, the said plunger acting on a stop valve (21) installed upstream from the bath filling valve (9).

4. The bath according to claims 2 or 3, characterized in that the said plunger is located close to the side of the bath that is opposite to the hinge pin (4).

5. The bath according to any one of the previous claims, in which the closure safety device comprises means controlled by a float operated according to the level of water in the bath, the said means locking the bath closure device in the closed position so long as the bath contains water, characterized in that the said means comprise two horizontal tabs (27), spaced vertically, fixed to one (3) of the two bath sections, with two aligned holes (28), one in each of the said tabs, a horizontal tab (29) connected to the bath closure device (5) so as to be capable of movement in a horizontal plane between the said two tabs fixed to one of the bath sections, the said movable tab also comprising a hole (30), and a vertical rod (25) fixed to a float (22) and passing through the aligned holes (28), 30) of the said three tabs (27, 29) when the bath closure device is in the closed position and when the float (22) is lifted by the rise in the bath water level.

6. The bath according to claim 5, characterized in that the said float (22) is situated inside a vertical tank (23) communicating with the inside of the bath according to the principle of the communicating vessels.

7. The bath according to any of the preceding claims characterized in that the bath closure device comprises at least one toggle-type latch (15, 16) the operating lever (16) of which swivels round a vertical axis, and in that the said movable tab (29) is fixed to the said operating lever.

8. The bath according to claim 7, characterized in that the operating levers (16) of the toggle-type-latches are connected together by a vertical bar (17), and in that the said tab (29) is formed by the bent top end of the said bar to which an operating handle (18) is fixed.

## Patentansprüche

1. Aufklappbare Badewanne (1) insbesondere für ältere oder behinderte Personen, bestehend aus einem festen Teil (2) und einem beweglichen Teil (3), der gegenüber dem festen Teil um eine im wesentlichen senkrechten an einer Längsseite der Badewanne angeordnete Drehachse schwenkbar ist, wobei die Badewanne eine Verschlußsicherheitsvorrichtung besitzt, die ein Öffnen der Badewanne verhindert, solange letztere Wasser enthält, dadurch gekennzeichnet, dass die Badewanne (1) in einer quer zur Längsachse der Wanne durch den tiefsten Teil der Wanne laufenden Ebene in zwei Teile (2, 3) geteilt ist, wobei die zwei Teile (2, 3) in gescholossener Stellung in der querliegenden Teilungsebene eine durchgehende Wanneninnenfläche bilden und wobei die Badewanne ferner eine Füllsicherheitsvorrichtung enthält, die das Füllen der Badewanne mit Wasser verhindert solange letztere nicht vollständig verschlossen ist.

2. Badewanne gemäss Anspruch 1, dadurch gekennzeichnet, dass die Füllsicherheitsvorrichtung der Wanne einen Fühler (19) enthält, der bei vollständigem Verschliessen der Badewanne betätigt wird und den Zustrom des Wassers zu einer Füllarmatur (9) der Badewanne freigibt.

3. Badewanne gemäss Anspruch 2, dadurch gekennzeichnet, dass dieser Fühler (19) als Stössel ausgebildet ist, der unter Feder kraft über die Berührungsfläche zwischen den beiden Badewannenteilen vorsteht, wobei dieser Stössel (21) auf ein in strömungsrichtung vor der Füllarmatur (9) der Badewanne liegendes Absperrventil (21) einwirkt.

4. Badewanne gemäss Anspruch 2 oder 3, dadurch gekennzeichnet, das dieser Stössel in der Nähe der Seite der Badewanne angeordnet ist, die der Drehachse der Badewanne gegenüber liegt.

5. Badewanne gemäss einem beliebigem der vorhergehenden Ansprüche, wobei der Verschlußsicherheitsvorrichtung Mittel enthält, welche von einem Schwimmer in Abhängigkeit von der Höhe des Wasserspiegels in der Badewanne gesteuert werden und die Verschlußvorrichtung der Badewanne in geschlossener Stellung sperren solange die Badewanne Wasser enthält, dadurch gekennzeichnet, dass diese Mittel zwei waagrechte, senkrecht im Abstand von einander angeordnete und mit einem (3) der beiden Badewannenteile fest verbundene Laschen (27) umfassen Mit jeweils einer Bohrung (28), wobei die beiden Bohrungen fluchten, ferner eine waagrechte, so mit der Verschlußvorrichtung (5) der Badewanne verbundene Lasche (29), so dass sie in waagrechter Ebene zwischen den beiden mit dem einen Badewannenteil fest verbundenen Laschen (27) beweglich angeordnet ist, wobei diese bewegliche Lasche (29) ebenfalls eine Bohrung (30) enthält, sowie eine senkrechte, mit einem Schwimmer (22) fest verbundene Stange (22), die durch die fluchtenden Bohrungen (28, 30) der gennanten drei Laschen (27, 29) ragt solange die Verschlußvorrichtung der Badewanne geschlossen ist und der Schwimmer (22) durch den Anstieg des Wasserspiegels in der Badewanne angehoben ist.

6. Badewanne gemäss Anspruch 5, dadurch gekennzeichnet, dass dieser Schwimmer (22) sich in einem senkrechten Gefäß (23) befindet, der mit dem Inneren der Badewanne nach dem Gesetz der Kommunizierenden Röhren in Verbindung steht.

7. Badewanne gemäss einem beliebigen der vorhergehenden Ansprüche, dadurch gekennzeichnet, dass die Verschlußvorrichtung der Badewanne mindestens eine nach dem Kniehebelprinzip wirkende Klinke (15, 16) enthält, deren Betätigunsgriff (16) um eine senkrechte Achse schwenkbar ist, und dass die vorstehende bewegliche Lasche (29) mit diesem Betätigungsgriff fest verbunden ist.

8. Badewanne gemäss Anspruch 7, dadurch gekennzeichnet, dass die Betätigungsgriffe (16) der Kniehebelklinken durch eine senkrechte Stange (17) miteinander verbunden sind und dass vorstehende Lasche (29) vom oberen abgewinkelten Ende dieser Stange gebildet, wird, an der ein Betätigungshandgriff (18) befestigt ist.
